# EUROPÄISCHE PATENTSCHRIFT

(11) **EP 2 339 557 B1**
(45) Veröffentlichungstag und Bekanntmachung des Hinweises auf die Patenterteilung: **10.09.2014**
(21) Anmeldenummer: 10015811.2
(22) Anmeldetag: 20.12.2010
(51) Int. Cl.: G08B 25/04, G08B 29/12

(54) **Prüfeinrichtung für Gefahrmeldeanlagen**
Test device for warning systems
Dispositif de vérification pour installations d'alerte aux dangers

(30) Priorität: 22.12.2009 DE 102009060418
(43) Veröffentlichungstag der Anmeldung: 29.06.2011
(62) Teilanmeldung aus: 14157964.9
(73) Patentinhaber: Minimax GmbH & Co. KG, 23840 Bad Oldesloe (DE)
(72) Erfinder: Buss, Matthias, 23843 Bad Oldesloe (DE)

(56) Entgegenhaltungen:
- EP-A2- 0 178 474
- EP-A2- 1 906 371
- DE-B- 1 281 321
- DE-C1- 19 960 422

## Beschreibung

Die Erfindung betrifft eine Prüfeinrichtung für Gefahrenmeldeanlagen, insbesondere für deren Kommunikationsschaltung, welche für die Datenkommunikation und die Steuerung einer Vielzahl von über eine Teilnehmerschleife angeschlossenen Teilnehmern zuständig ist.

Da Gefahrenmeldeanlagen besonders die Eigentümer oder Betreiber von gefährdeten Industrieanlagen oder Lagereinrichtungen vor der Entstehung großer Schäden durch Brände, Chemikalien oder anderen Gefahrenstoffen so rechtzeitig wie möglich warnen sollen, dass geeignete Gegenmaßnahmen ergriffen werden können, werden hohe Ansprüche an deren Zuverlässigkeit und Betriebssicherheit gestellt.
Daher müssen derartige Anlagen, insbesondere Brandmeldeanlagen zur Detektion und Löschsteuerungen zur Löschung von Bränden unter verschiedenen Anforderungen und Betriebsbedingungen über längere Zeiträume zuverlässig und störungsfrei arbeiten.
Um die verwendete Melde- und Anlagentechnik über Jahre störungsfrei zu halten, müssen möglichst alle Fehlerquellen, die im Laufe der Betriebszeit unter reellen Umgebungsbedingungen und besonders in rauen industriellen Bereichen auftreten können, frühzeitig erkannt, angezeigt und beseitigt werden.

Wegen der schnellen Ausbreitung von Gefahrensituationen, wie Brände, toxische Gase oder dergleichen in kurzer Zeit, ist eine schnelle und zuverlässige Detektion, Alarmauslösung und Bekämpfung besonders wichtig. Das betrifft vor allem die Funktionstüchtigkeit der an der Spitze der Signalkette stehenden Gefahren- oder Brandmelder.

Funktionsstörungen, sowohl der als Versorgungs- und Signalverbindungsleitungen, verwendeten Verbindungsleitungen (Drahtverbindungen), sowie deren Schnittstellen und Kontakte, als auch Abweichungen in der Funktionalität der einzelnen Teilnehmer, insbesondere deren Betriebsparameter, müssen schnell erkannt, an die Zentrale gemeldet und zügig beseitigt werden. Das sind insbesondere Kurzschluss, Drahtbruch oder fehlende Teilnehmer auf der Teilnehmerschleife.

Als Teilnehmerschleife wird im Weiteren ein Ringbussystem verstanden, in welchem einzeladressierbare Teilnehmer (z.B. Gefahrenmelder, Brandmelder, Aktoren u.a.) über eine Verbindungsleitung, welche sowohl die Energieversorgung als auch die Datenübertragung sicherstellt, an eine Gefahrenmeldezentrale angeschlossen ist. Die Verbindungsleitung kann z.B. als Zweidrahtleitung ausgebildet sein, oder aber auch mehrere Leitungen aufweisen. Eine Gefahrenmeldezentrale (GMZ) kann beispielsweise. als Brandmelderzentrale (BMZ), Löschsteuerzentrale, kombinierte Brandmelder- und Löschsteuerzentrale, Einbruchmelderzentrale, Leitstellenzentrale, Gasmelderzentrale u.a. ausgebildet sein. Eine Gefahrenmeldeanlage (GMA) ist die Bezeichnung für die Gesamtheit aller an eine entsprechende Zentrale angeschlossenen Geräte/Teilnehmer usw. und der betriebsbereiten Zentrale. Eine mögliche Variante der GMA ist die Brandmeldeanlage (BMA).

Dem Auftreten von Funktionsstörungen auf Teilnehmerschleifen wird durch die ständige Überwachung und regelmäßige Überprüfung der Meldeeinrichtungen Rechnung getragen.
Dabei müssen aber nicht nur die peripheren, an eine Gefahrenmeldezentrale angeschlossenen Teilnehmer überwacht werden, sondern auch die Funktionalität der Schaltungsteile der Gefahrenmeldezentrale selbst.

Unter dem Begriff "Teilnehmer" soll im Weiteren jede Art von Sensoren, Detektoren, Gefahrenmeldern, Brandmeldern, Alarmgeber, Notrufeinrichtung oder Steuer- und Schalteinrichtungen zur Ansteuerung oder Abschaltung von Geräten, wie Klima- oder Löschanlagen, welche als Linienbaustein, insbesondere als Melder über eine Verbindungsleitung mit einer Gefahrenmeldezentrale verbunden sind, verstanden werden.

Die Kommunikationsschaltung kann sowohl als fester Bestandteil der GMZ (z.B. Einplatinensystem) oder als ein vom Mikroprozessor-System der GMZ gesteuertes Modul oder als eigenständiges Modul mit eigenenden Mikroprozessor-System in einer modularen GMZ realisiert werden.
Die vorliegende Erfindung bezieht sich dabei besonders auf die in einer Gefahrenmeldezentrale angeordnete Kommunikationsschaltung, welche insbesondere für den Datenaustausch und die Überwachung der einzelnen, an die Verbindungsleitung angeschlossenen Teilnehmer verantwortlich sind.

Die Datenkommunikation zwischen der Kommunikationsschaltung und den Teilnehmern erfolgt bekanntermaßen meist über ein Ringbussystem und eine Datentransfersteuerung, vorzugsweise in bitserieller Form und im Halbduplex-Verfahren.
Dabei sind die Dateninformationen der über das Ringbussystem einzeladressierbaren Teilnehmer auf die von der der Gefahrenmeldezentrale (GMZ) bereitgestellte Versorgungsspannung auf moduliert.

Zur Überwachung des Datenverkehrs und der Spannungsversorgung der Teilnehmerschleife, also der Verbindungsleitung und ihrer Teilnehmer, weist die Kommunikationsschaltung üblicherweise verschiedene, hintereinander geschaltete Funktionseinheiten auf.
Das sind vorzugsweise, eine Funktionseinheit für die Spannungsversorgung der Teilnehmerschleife, eine Spannungsimpulserzeugung zur Modulation der Versorgungsspannung der GMZ und eine Spannungsmesseinheit zur Überprüfung der ordnungsgemäßen Modulation der Versorgungsspannung.

Da die Teilnehmer auf die mittels modulierter Spannungsimpulse empfangenen Datenpakete mit der Modulation ihres Stromverbrauchs antworten, ist weiterhin eine Strommesseinheit zur Detektion der Teilnehmerantworten (Stromerhöhung) nachgeschaltet. Aus der Detektion der Stromerhöhungsantwort durch diese Strommesseinheit, lassen sich wichtige Rückschlüsse auf die Funktionsfähigkeit der der Verbindungsleitung und der einzelnen Teilnehmer ziehen.

An die Strommesseinheit schließt sich als weitere Funktionseinheit eine Ausgangsstufe zur schaltungstechnischen Verbindung der Gefahren- oder Brandmeldezentrale (BMZ) mit der Teilnehmerschleife an.
Durch Schaltung der Ausgangsstufe, lässt sich die Teilnehmerschleife von der GMZ/BMZ abtrennen und zuschalten.

Die vorgenannten Funktionseinheiten der Kommunikationsschaltung werden von einer integrierten Steuereinheit, welche vorzugsweise als Mikroprozessor-System ausgebildet ist, gesteuert.

Um die Funktionssicherheit einer Gefahrenmeldeanlage, also der Gefahrenmeldezentrale mit einer oder mehreren angeschlossenen Teilnehmerschleifen zu gewährleisten, sind verschiedene Überwachungsmechanismen und Tests der beteiligten Module und Teilnehmer an den Teilnehmerschleifen erforderlich.

Aber nicht nur die Funktionalität und Betriebssicherheit der angeschlossenen Teilnehmerschleife ist für den sicheren Betrieb einer Gefahrenmeldeanlage wichtig, sondern auch die zuverlässige Funktion der Gefahrenmeldeanlage und ihrer Module selbst.
So ist es aus sicherheitstechnischen Gründen notwendig, regelmäßig die für die Stromversorgung und den Datenverkehr mit den Teilnehmerschleifen verantwortliche Kommunikationsschaltung zu prüfen und auf Funktionstüchtigkeit zu überwachen. Insbesondere zur Überwachung der Funktionalität von Schleifenteilnehmern sind aus der Literatur zahlreiche Verfahren und Schaltungsanordnungen bekannt.

So wird in der DE 10 2008 003 799 A1 eine, vorzugsweise als Modul ausgebildete Überwachungsvorrichtung zur Überwachung des Betriebszustandes von Versorgungs- und/oder Signalleitungen vorgeschlagen, welche zur Integration in ein Meldesystem geeignet und ausgebildet ist.
Mit dieser bekannten Überwachungseinrichtung sollen insbesondere in der Entstehung begriffenen Drahtbrüche und Kurzschlüsse auf der Verbindungsleitung detektiert werden.

Eine weitere Vorrichtung zur Erkennung von entstehenden Unterbrechungen auf einem Ringbus ist aus der DE 20 2008 009 211 U1 bekannt.

In der deutschen Patentschrift DE 966199 wird eine Prüfeinrichtung für Empfangszentralen von Meldeanlagen angegeben, mit der in der Empfangszentrale untergebrachte Einrichtungen, wie Relais, Wähler, Anzeige- und Registrierelement einer Prüfung unterzogen werden. Dazu wird die Melderschleife von der Zentrale abgekoppelt und eine mit Prüfmeldern gleicher Bauart und eine mit Fehlernachbildstellen ausgerüstete Leitungsnachbildung wie die Melderschleife und in Form eines externen Prüfkoffers an die Zentrale angekoppelt. Allerdings sind hier zur Prüfung der Telefonrelais reale Melder gleicher Bauart erforderlich und keine Einstellmöglichkeiten für die Prüfung von Parametern unterschiedliche Melder vorgesehen.
Keines dieser vorgestellten Überwachungs- und Prüfeinrichtungen ist allerdings in der Lage oder dafür ausgelegt, die in den jeweiligen Gefahrenmelde- oder Brandmeldezentralen für die Ansteuerung und Signalübertragung der Meldesysteme verantwortlichen Steuer- und Kommunikationsschaltungen in automatisierter, schneller und flexibler Weise selbst zu prüfen.
Das trifft insbesondere für Überwachungseinrichtungen zu, bei denen Meldersysteme verschiedener Bauart verwendet werden.

Aufgabe der vorliegenden Erfindung ist es daher, eine Prüfeinrichtung für Gefahrenmeldeanlagen, vorzugsweise für Brandmeldeanlagen zu schaffen, welche die Nachteile bekannter Lösungen vermeidet und in der Lage ist, die Funktionsfähigkeit von Kommunikations- oder Steuermodulen und deren Funktionseinheiten zuverlässig zu prüfen und zu überwachen.

Diese Aufgabe wird erfindungsgemäß durch die im kennzeichnenden Teil des ersten und des zehnten Patentanspruchs angegebenen Merkmale gelöst.
In den Unteransprüchen sind vorteilhafte Ausgestaltungen der Erfindung angegeben.

Erfindungsgemäß wird eine Prüfeinrichtung für Gefahrenmeldeanlagen mit einem Ringbussystem und daran angeschlossenen Teilnehmern angegeben, welche eine Teilnehmersimulationseinheit aufweist, die vorzugsweise in die Kommunikationsschaltung der Gefahrenmeldezentrale integriert ist und eine Prüfung deren Funktionseinheiten erlaubt, ohne dass die Teilnehmerschleife mit einer Vielzahl oder einzelnen Teilnehmern angeschlossen sein muss.

Die Teilnehmersimulationseinheit kann vollständig in die Kommunikationsschaltung der Gefahrenzentrale integriert sein. Es ist aber auch möglich, die Teilnehmersimulationseinheit extern anzuordnen.

Vorteilhafterweise umfasst die Kommunikationsschaltung Funktionseinheiten wie eine Spannungsversorgung der Teilnehmerschleife, eine vorzugsweise als Mikroprozessor-System ausgebildete Steuereinheit, eine Spannungsimpulserzeugung, eine Spannungsmesseinheit, eine Strommesseinheit, eine Ausgangsstufe und mindestens eine Teilnehmersimulationseinheit. Die Funktionseinheiten können in folgender Reihenfolge hintereinander geschaltet sein: Spannungsversorgung, Spannungsimpulserzeugung, Spannungsmesseinheit, Strommesseinheit, Teilnehmersimulationseinheit, Ausgangsstufe, Anschluss der Teilnehmerschleife mittels Verbindungsleitung und Ringbussystem, wobei die Funktionseinheiten signaltechnisch mit der Steuereinheit verschaltet sind.

Die Spannungsmesseinheit und die Strommesseinheit sind in ihrer Anordnung und damit in ihrer Schaltreihenfolge vertauschbar.

Die Teilnehmersimulationseinheit kann als realer Teilnehmer mit einer Teilnehmeradresse und einer eigenen elektronischen Steuerung ausgebildet sein, welche aus vollständig eigenständiges Modul in der Gefahrenmeldezentrale und ohne Verbindung zur Steuereinheit anordenbar ist.
Als reale Teilnehmer in Bezug auf die vorliegende Erfindung sind hier insbesondere sogenannte Daughterboards zu verstehen, die von verschiedenen Herstellern von Schleifenteinehmern angeboten werden, welche in der Lage sind Teilnehmer (z.B. Melder oder Aktoren) anderer Hersteller zu kompatiblen Teilnehmern in der Teilnehmerschleife umzurüsten.
Erfindungsgemäß kann demnach auch ein Daughterboard als eigenständiger realer Teilnehmer in der Kommunikationsschaltung einer BMA oder GMZ verbaut werden und ermöglicht in der Funktion als Teilnehmersimulationseinheit die gleichen Prüfmöglichkeiten wie ein Mikrocontroller gesteuerte Stromsenke.
Obwohl mit dieser Anordnung eines realen Teilnehmers die gleichen vorteilhaften Prüfmöglichkeiten der Strommesseinheit, wie mit der Stromsenke bestehen, ist diese Lösung im Allgemeinen kostenintensiver und verbraucht eine Teilnehmeradresse auf der Teilnehmerschleife.

In einer besonders bevorzugten Ausführungsform der Erfindung ist die Teilnehmersimulationseinheit als Stromsenke, vorzugsweise als Konstantstromsenke ausgebildet. Dabei liegt es natürlich im Bereich der Erfindung, dass die Stromsenke auch mehrstufig ausgebildet sein kann. Dabei kann diese je nach Einsatzgebiet derart angepasst und ausgebildet sein, dass jedes beliebige Protokoll zur Modulation der Signalimpulse der Kommunikationsschaltung und auf der Teilnehmerschleife verwendbar ist.

Die Eingangstransistoren der Stromsenke sind über die Signalleitung mit dem Mikrocontroller-Port, der Steuereinheit der Kommunikationsschaltung signal- und schaltungstechnisch verbunden, was die Schaltung und Steuerung der Stromsenke ermöglicht.

Weiterhin ist es vorteilhaft, die Gefahrenmeldeanlage als Brandmeldeanlage und die Gefahrenmeldezentrale als Brandmelde- und Löschzentrale auszubilden, wobei die Teilnehmerschleife als Zweidraht-Ringbussystem ausgebildet ist und die Teilnehmer als Signalgeber, Melder, Brandmelder, Multifunktionsmeldesysteme, Aktoren, optische oder akustische Alarmgeber, Ansteuerungen und Schaltungen für Klimaanlagen, Geräteabschaltungen, Löschanlagen und Fernalarmgeber oder dergleichen ausgebildet sind.
In einer weiteren bevorzugten Ausführung der Erfindung wird ein Verfahren zur Prüfung von Funktionseinheiten der Gefahrenmeldezentrale mittels der in die Kommunikationsschaltung integrierten und zwischen den Funktionseinheiten Strommesseinheit und Ausgangstufe angeordneten Stromsenke angegeben.

Die Prüfung der Funktionseinheiten wird mit Hilfe einer Teilnehmersimulationseinheit durchgeführt.

Dazu ist es vorteilhaft, die Steuerung und Schaltung der Teilnehmersimulationseinheit mittels der in der Kommunikationsschaltung implementierten Steuerung oder einer eigenen integrierten elektronischen Steuerung durchzuführen.

Die Prüfung der Funktionseinheiten kann durch die Teilnehmersimulationseinheit bei einer von der Gefahrenmeldezentrale abgetrennten Teilnehmerschleife und ohne Belegung einer Teilnehmeradresse auf der Teilnehmerschleife erfolgen.

Das nichtverbrauchen einer Teilnehmeradresse ist insbesondere zur Erlangung einer maximalen Verfügbarkeit von Teilnehmeradressen gegenüber Wettbewerbern wichtig.

Vorteilhaft ist es, die Prüfung der Funktionseinheiten der Gefahrenmeldezentrale mittels der als Stromsenke oder der als mehrstufige Stromsenke ausbildeten Teilnehmersimulationseinheit durch folgende Schaltschritte durchzuführen:
- Koordinierung und Steuerung der Funktion und des Schaltschemas der Funktionseinheit durch die vorzugsweise als Mikroprozessor-System ausgebildete oder einen Mikrocontroller aufweisende Steuereinheit und
- die Aktivierung der Stromsenke über den Mikrocontroller-Port der Stromeinheit.

Weiterhin ist es vorteilhaft, die Prüfung der Funktionseinheiten der Kommunikationsschaltung durch Strommessungen nach folgendem Messablauf durchzuführen:
a - Messung des Ruhestroms mit der Strommesseinheit,
b - Einschalten der Stromsenke,
c - Erneute Strommessung des Gesamtstrom aus Stromsenke und Ruhestrom,
d - Abschalten der Stromsenke,
e - Prüfung des Ruhestroms, auf Wertunterschiede gegenüber der Messung a.
f - Ermittlung der Stromerhöhung aus der Differenz zwischen Gesamtstrom und Ruhestrom und Prüfung der festgelegten Stromerhöhung auf zulässigen Wert.

Weiterhin ist es vorteilhaft, dass mit einer angepassten und optimierten Stromsenke die Strommessung zur Prüfung der Funktionseinheiten für beliebige Kommunikationsprotokolle und jede Art der Modulation von Messimpulsen bis zur Hochfrequenzmodulation verwendet wird.

Weiterhin ist es vorteilhaft, vor Inbetriebnahme der Teilnehmerschleife zusätzlich zu den Versorgungsspannungen und Modulationsimpulsen auch eine Strommessung zur Detektion der Stromimpulse der Teilnehmer zu überprüfen, wobei die Teilnehmerschleife bei Erreichen der Sollwerte der Gefahrenmeldezentrale zugeschaltet wird.

Die Prüfung der Funktionseinheiten der Kommunikationsschaltung mit der vorzugsweise als Stromsenke ausgebildeten Teilnehmersimulationseinheit kann in beliebigen Zeitabständen und auch während des Betriebes der Teilnehmerschleife erfolgen. Das kann beispielsweise in Anlehnung an die Prüfung der Speicher der Prozessoren der Teilnehmer stündlich sein.
Die weitere Ausgestaltung der Erfindung soll im Folgenden anhand von vier Figuren 1 bis4, sowie mehrerer Ausführungsbeispiele näher erläutert werden.

Es zeigen:
Fig. 1a die schematische Darstellung des Blockschaltbildes einer Gefahrenmeldeanlage (GMA) mit einer als Brandmeldezentrale ausgebildeten Gefahrenmeldezentrale (GMZ) 1 und einer Teilnehmerschleife 11 mit der erfindungsgemäßen Teilnehmersimulationseinheit 9, welche von einem Mikroprozessorsystem der GMZ gesteuert wird.
Fig. 1b die schematische Darstellung des Blockschaltbildes einer Gefahrenmeldeanlage (GMA) mit einer als Brandmeldezentrale ausgebildeten Gefahrenmeldezentrale (GMZ) 1 und einer Teilnehmerschleife 11 mit der erfindungsgemäßen Teilnehmersimulationseinheit 9, welche als realer Teilnehmer 9a in der Kommunikationsschaltung enthalten ist.
Fig. 2 zeigt das Schaltbild einer bevorzugten Ausführungsform der erfinderischen Stromsenke 9, welche durch den Mikrocontroller-Port der Steuerung 3 am Signaleingang 17 über die Transistoren 14 und 15 aktiviert wird.
Fig. 3 zeigt das Schaltbild einer über den DA-Ausgang eines Mikrocontrollers der Steuereinheit 3 der Kommunikationsschaltung 2 einstellbaren Stromsenke 13.

Eine bevorzugte Ausgestaltung der Erfindung ist in Fig. 1a dargestellt und bezieht sich auf eine Brandmeldeanlage mit einer Brandmeldezentrale 1, welche über eine Verbindungsleitung 16 mit einer Vielzahl von Teilnehmern 12 verbunden ist und eine Spannungsversorgung 5 aufweist.
Dabei ist die Teilnehmerschleife 11 als Ringbussystem ausgeführt, über das die Teilnehmer 12 einzeladressierbar mit der Kommunikationsschaltung 2 verbunden sind.
Als Teilnehmer 12, können verschiedene Module und Geräte zur Funktions- und Zustandsüberwachung und für die Alarmübertragung definiert werden, wie z.B. Signal- und Überwachungsgeber, Melder, Brandmelder, Aktoren, Multifunktionsmeldesysteme, automatische optische, oder akustische Alarmgeber, Ansteuerungen und Schaltungen für Klimaanlagen, Geräteabschaltungen, Löschanlagen oder Fernalarmgeber.
Die Spannungsversorgung der Teilnehmer 12 erfolgt durch die Brandmeldezentrale 1, ebenfalls über die als Ringbusleitung ausgebildete Verbindungsleitung 16. Informationen, Daten und Meldungen zu den Betriebszuständen der einzelnen Teilnehmer 12, werden der Brandmeldezentrale 1 ebenso über die Verbindungsleitung 16 mittels des Ringbussystems als Datenbus übermittelt wie umgekehrt die Übermittlung von Adressen und Befehlen von der Kommunikationsschaltung 2 zu den Teilnehmern 12 erfolgt.

Die Kommunikation mit den Teilnehmern 12 erfolgt dabei durch Datenpakete oder Datenworte, welche durch Modulation der Versorgungsspannung übertragen werden. Die Teilnehmer 12 wiederum antworten auf ein empfangenes Datenpaket durch die Modulation ihres Stromverbrauchs.
Die derartig von den Teilnehmern 12 codierten Datenpakete werden von der Strommesseinheit 8 detektiert und von der Brandmeldezentrale 1 auf Feuermeldungen, Fehlermeldungen, wie Drahtbruch, Kurzschluss und/oder Betriebsbereitschaft, sowie weitere Zustandsinformationen ausgewertet.

Die schaltungstechnische und elektronische Anbindung der Teilnehmerschleife 11 an die Kommunikationsschaltung 2 der Brandmeldezentrale 1 wird durch die Ausgangsstufe 10 hergestellt. Mit der Ausgangsstufe 10 können die Verbindungen zu der, oder bei Verwendung mehrerer Teilnehmerschleifen 11 zu den Teilnehmerschleifen 11 unterbrochen und wiederhergestellt werden.

Die Steuerung der Funktionseinheiten 5 bis 10 erfolgt durch die Steuereinheit 3, welche z. B. vorzugsweise als Mikroprozessor-System ausgebildet sein kann.
Wie beschrieben, erfolgt die Prüfung der Funktionalität der einzelnen Teilnehmer 12 im Wesentlichen mittels Detektion der Stromimpulse durch die Strommesseinheit 8 der Kommunikationsschaltung 2.

Dadurch kann aber noch keine Aussage über die Funktionalität der Strommesseinheit 8 selbst getroffen werden. Da nach dem bisherigen Stand der Technik die Strommesseinheit 8 nicht geprüft werden kann, ist es nicht möglich zwischen einem fehlenden oder defekten Teilnehmer 12 auf der Verbindungsleitung 16 oder einer fehlerhaften Strommessung durch eine defekte Strommesseinheit 8 zu unterscheiden.
Hieraus folgend, können nur unzureichende oder gar falsche Störmeldungen ausgegeben werden, deren Aufklärung einen hohen Aufwand an Messungen und weiteren Untersuchungen erfordern.
Daher können Aussagen zum Zustand der Strommesseinheit 8 bisher nur indirekt über die Untersuchung der Prüfungsergebnisse der modulierten angeschlossenen Teilnehmer-Stromimpusle gewonnen werden.

Für diese Prüfungsmöglichkeit, ist also immer mindestens ein realer Teilnehmer 12 notwendig.
Neben dem hierfür erhöhten Zeitaufwand, verbraucht aber ein realer Schleifenteilnehmer 12 immer eine wichtige Schleifenadresse, die dann für andere Betriebsfunktionen der Teilnehmerschleife nicht zur Verfügung steht.
Von erheblichem Nachteil ist hierbei natürlich auch, dass Teilnehmerschleife in diesem Zeitfenster nicht voll zur Verfügung steht und eine Gefahrensituation möglicherweise nicht erkannt und gemeldet wird.

Hier nun setzt die vorliegende Erfindung an.

Erfindungsgemäß wird vorgeschlagen, eine Teilnehmersimulationseinheit 9 in die Kommunikationsschaltung 2 der Brandmeldezentrale 1 (Fig. 1a und 1b) zu integrieren, mit dem insbesondere die Funktionstüchtigkeit der Strommesseinheit 8 geprüft werden kann.

In einer besonders bevorzugten Ausführung ist die Teilnehmersimulationseinheit 9 zwischen den beiden Funktionseinheiten Strommesseinheit 8 und Ausgangsstufe 10 angeordnet.

Die Implementierung der Teilnehmersimulationseinheit 9 in die Kommunikationsschaltung 2 der Brandmeldezentrale 1 erlaubt nun erfindungsgemäß die Prüfung der ordnungsgemäßen Funktion der Funktionseinheiten 5 bis 8 ohne angeschlossene Teilnehmerschleife 11 mit den diversen Teilnehmern 12.

Zur Durchführung dieser Prüfung wird die Verbindung zwischen der Teilnehmerschleife 11 und der Strommesseinheit 8 durch die Ausgangsstufe 10 aufgetrennt und die Teilnehmerschleife 11 durch die Teilnehmersimulationseinheit 9 nachgebildet. Die Steuereinheit 3 koordiniert den zeitlichen Ablauf und die Funktionen der Funktionseinheiten 6 bis 10.
In einer besonders bevorzugten Ausführungsform ist die Teilnehmersimulationseinheit als Stromsenke 9 ausgebildet. Das in Fig. 2 dargestellte Schaltbild einer beispielhaften Stromsenke 9 zeigt deren elektronischen Aufbau. Die Stromsenke 9 ist dabei vorzugsweise als Konstantstromsenke 9 ausgeführt. Eine Konstantstromsenke 9 hat gegenüber einem Lastwiderstand den Vorteil, dass die gewünschte Strombelastung unabhängig von der Höhe der Versorgungsspannung ist.
Die Aktivierung der Stromsenke 9 erfolgt über die beiden, am Signaleingang 17 angeschlossenen Transistoren 14 und 15 durch den Mikrocontroller-Port der Steuereinheit 3. Bei eingeschalteter Stromsenke 9 stellt sich an der Referenzdiode 18 eine konstante Spannung und somit ein konstanter Strom über den Transistor 19 und seinen Emitterwiderstand ein.

Das erfindungsgemäße Prüfverfahren soll nun beispielhaft für eine Stromsenke 9 beschrieben werden.

Danach erfolgt der Prüfungsablauf in folgenden Schritten:
1. Messung des Ruhestroms (IR) mit der Strommesseinheit 8.
2. Einschalten der Stromsenke 9.
3. Erneute Messung des Gesamtstroms (IG), des Ruhestroms und der Stromsenke 9.
4. Abschalten der Stromsenke 9.
5. Überprüfung des Ruhestromes.
   Der Höhe des Ruhestrom IR muss sich wieder auf den Wert aus der Messung 1 einstellen, sonst ist ein Defekt der Stromsenke 9 anzunehmen.
6. Ermittlung der Stromerhöhung (IH) als ein Maß für die Funktionstüchtigkeit eines simulierten Teilnehmers.

Die Ermittlung der Stromerhöhung IH ergibt sich aus der Differenz von Gesamtstrom IG und Ruhestrom IR (IH=IG-IR).
Anschließend erfolgt eine Überprüfung der ermittelten Stromerhöhung mit der erwarteten Stromerhöhung, durch Vergleich der Messwerte mit den in der Steuereinheit 3 gespeicherten zulässigen Ober- und Untergrenzen.

Wird nicht die erwartete korrekte Stromerhöhung gemessen, wird ein defektes Modul gemeldet. Da das Modul nicht mehr korrekt arbeitet, wird die Teilnehmerschleife 11 deaktiviert.
Dabei werden sowohl die Überprüfung des Ruhestroms, wie auch die Ermittlung der Stromerhöhung durch eine Softwareimplementation der Steuereinheit 3 ausgeführt. Die Steuereinheit 3 ist vorzugsweise als Mikroprozessor-, oder Mikrocontroller-System, der über Ports die Stufen und Schaltungsteile steuert, ausgebildet. Über die AD-Eingänge des Mikroprozessor-System 3 werden Analogwerte der Spannungs- und Strommessungen erfasst.

Vorteilhaft ist es, mit der Spannungsmessung die Versorgungsspannung und Modulationspulse für die Teilnehmer 12 zu überprüfen. Mit der zusätzlich integrierten Stromsenke 9 ist es nun zusätzlich erfindungsgemäß möglich, auch Strommessungen der Strommesseinheit 8 zur simulierten Detektion der Stromimpulse der Teilnehmer 12 zu überprüfen.
Mit dieser hier beschriebenen ersten Ausführungsform (Fig. 2) einer Stromsenke 9 kann in der Regel nur ein Impuls oder eine Impulsfolge als Teilnehmerantwort der Stromsenke 9 an die Kommunikationsschaltung 2 simuliert werden, dabei kann die Ablaufreihenfolge dieser Messimpulse beliebig gestaltet werden.

In einer weiteren vorteilhaften Ausführungsform ist die Stromsenke 9 als eine über den DA-Ausgang des Mikrocontrollers der Steuereinheit 3 einstellbare Stromsenke 13 ausgebildet. Die Funktionsweise ist ähnlich der nicht einstellbaren Stromsenke 9. Es wird vom Mikrocontroller eine vom Programm bestimmte Spannung über den DA-Ausgang ausgegeben, so dass sich über den Transistor 22 ein einstellbarer konstanter Strom einstellt. Durch diese einstellbare Stromsenke 13 kann die Kommunikationsschaltung 2 auch auf andere oder höhere Ströme eingestellt werden, welche dann anderen Schleifenteilnehmern 12 mit anderen Protokollen oder anderen Testabläufen mit veränderten Parametern entsprechen (Fig. 3)
Bei der Simulation einer Impulsfolge durch den Mikrocontroller der Steuereinheit 3 mit der Stromsenke 9,13 als Antwort eines Teilnehmers 11, ist es natürlich möglich, die Strommesseinheit 8 und deren Steuerung und Messauswertung derart weiterzubilden, dass die von der Stromsenke 9, 13 abgegebene Impulsfolge detektierbar und auswertbar ist.
So kann davon ausgegangen werden, dass die Detektion eines Impulses der Stromsenke 9,13 durch die Strommesseinheit 8 auch ohne große Schaltungs- und Messumstellung die Detektion weitere Impulse und/oder einer beliebigen Impulsfolge möglich ist.
Eine bevorzugte Anwendung dieser Simulationsart ist beispielsweise die Detektion von Fehlfunktionen einzelner Baugruppen der Steuereinheit 3 mit ihren Mikroprozessor oder Mikrocontroller selbst. Hier wird insbesondere auf die erfinderische Möglichkeit verwiesen, von z. B Timing-Fehlern, die. wegen eines defekten Oszillators des Mikrocontrollers auftreten können, zu überprüfen. Messtechnisch muss hierbei eine bestimmte Impulsfolge von einem zweiten Mikrocontroller mit einer eigenen Zeitbasis erzeugt und auf die als Stromsenke 9, 13 ausgebildete Simulationseinheit beaufschlagt werden, deren Detektion und Auswertung mit der Strommesseinheit 8 Hinweise auf die Fehlerursache des ersten Mikrocontrollers erkennen lassen. Für derartige Fälle ergeben sich nützliche Anwendungsmöglichkeiten zur Verwendung einer simulierten Impulsfolge.

In allen Fällen müssen die Messwerte der Strommessungen (Stromerhöhungswerte) Impulsen oder detektierten lmpulsfolgen in den eingegrenzten und abgespeicherten Toleranzbereichen liegen. Nur in diesem Fall ist auch die einwandfreie Funktionalität der Kommunikationsschaltung 2 mit seinen Funktionseinheiten 5 bis 10 gesichert und die Teilnehmerschleife 11 kann zugeschaltet werden.
Zusammenfassend soll hier noch einmal der Schaltungs- und Messablauf beim Start der in Fig. 1 dargestellten Funktionseinheiten 3 bis 10 angegeben werden.
Werden durch die Kommunikationsschaltung 2 Fehler detektiert, wird die Schleifenschaltung 1,2 sofort deaktiviert und bei Bedarf eine detaillierte Fehlermeldung ausgeben.
1. Teilnehmerschleifenspannung einschalten.
2. Ruhestrom der Teilnehmerschleife 11 messen und mit dem Sollwert vergleichen.
3. Teilnehmerschleifenspannung messen und mit dem Sollwert vergleichen.
4. Spannungsimpuls 6 einschalten, die Impulsspannungshöhe messen und mit dem Sollwert vergleichen. Den Spannungsimpuls wieder ausschalten.
5. Konstantstromsenke 9 einschalten, Strom messen, Differenz zum Ruhestrom ermitteln und mit dem Sollwert vergleichen. Stromsenke wieder ausschalten.
5a. Mit der einstellbaren Stromsenke 13 können weitere verschiedene Testströme überprüft und somit auch ein weiterer Fehler der Nichtlinearität der Strommessung erkannt werden.
6. Wenn die Kommunikationsschaltung 2 mit der erfindungsgemäßen Teilnehmersimulationseinheit 9 in den vorgesehenen Parametern läuft, wird die Ausgangsstufe 10 zur Teilnehmerschleife 11 eingeschaltet und die Kommunikationsschaltung 2 kann ihre bestimmungsgemäßen Funktionen aufnehmen und mit den Teilnehmern 12 kommunizieren.
Die erfindungsgemäße Strommessung durch die Strommesseinheit 8 der mittels Konstantstromsenke 9 oder der einstellbaren Stromsenke 13 erzeugten Stromimpulse kann während des Betriebs der Teilnehmerschleife 11 zwischen den Teilnehmerabfragen durch die Kommunikationsschaltung 2 oder in beliebigen Intervallen erfolgen.
Da beispielsweise für die Überprüfung der Speicherbereiche von Mikroprozessoren ein stündlicher Rhythmus vorgesehen ist, sollte vorzugsweise auch für die Überprüfung der Strommesseinheit 8 durch eine ein- oder mehrstufige Stromsenke 9 oder eine einstellbare Stromsenke 13 vorgesehen werden.

Weiterhin liegt es auch im Bereich der Erfindung äquivalente Schaltungsanordnungen für Stromsenken oder andere regelbare elektronische Lasten vergleichbarer Funktionalität für das vorliegende erfindungsgemäße Prüfverfahren vorzusehen und in die gegebene elektronische Infrastruktur für Gefahrenmelder und deren Kommunikations- und Prüfmodule einzuordnen.

Eine weitere Ausgestaltung der Erfindung betrifft die Ausbildung der Teilnehmersimulationseinheit 9 als realer Teilnehmer 9a, der vorzugsweise in die Brandmeldezentrale 1 integriert wird und eine eigenständige Steuereinheit ohne Verbindung zu Steuerung der Kommunikationsschaltung 2 aufweist (Fig. 1 b). Dafür geeignete reale Teilnehmer 9a, sind speziell für diese Zwecke ausgebildet und weisen entsprechend angepasste Boards und Mikroprozessor-Systeme auf, welche die erforderliche Stromimpulsantwort für die Kommunikationsschaltung 2 generieren können.

Die erfindungsgemäße Prüfeinrichtung wird in dieser Ausgestaltung dann von einem modifizierten realen Teilnehmer 9a in der BMZ gebildet, anstatt von einer Mikrocontroller gesteuerten Stromsenke 9. Mit dieser Anordnung können im Prinzip die gleichen Prüfungen der Funktionseinheiten 5 bis 8, 10 durchgeführt werden, wie mit der Stromsenke 9.

In einer weiteren alternativen Ausführungsform kann die Teilnehmersimulationseinheit 9 auch außerhalb der Brandmeldezentrale, extern auf der Teilnehmerschleife 11 angeordnet werden.
Allerdings entfallen in dieser externen Ausführungsform einige Vorteile gegenüber den vorbeschriebenen integrierten Ausführungsformen der Stromsenke 9. Bei einer externen Anordnung auf der Teilnehmerschleife 11 besteht die Gefahr, dass bei einer Störung der Schleife (z.B. beidseitigem Drahtbruch) nicht mehr zweifelsfrei unterschieden werden kann, ob die Strommessung funktioniert oder kein Teilnehmer vorhanden ist.

In einer weiteren vorteilhaften Ausbildung der Erfindung wird eine Vertauschung der Messreihenfolge der Spannungsesseinheit 7 mit der Strommesseinheit 8 vorgeschlagen. Dazu wird die Anordnung von der Spannungsmesseinheit 7 mit der Strommesseinheit 8 der Kommunikationsschaltung 2 vertauscht.
Das in dieser Ausbildung vorliegende erfinderische Prüfverfahren ist in diesem Sinne auch dann vorteilhaft verwendbar, wenn die beiden Messungen in der Reihenfolge vertauscht werden. Es muss allerdings gewährleistet sein, dass die Stromsenke 9 der Strommessung nachgeschaltet ist.
Ein vertauschen der Strom- und Spannungsmessung beeinflusst im Prinzip die strom- oder spannungsrichtige Messung. lst die Spannungsmessung der Strommessung nach geschaltet, so wird spannungsrichtig gemessen, denn der gemessene Strom beinhaltet auch den Strom, der zur Spannungsmessung (Spannungsteiler und Strom in den AD-Eingang des Mikrocontrollers) benötigt wird. ist dagegen die Strommessung der Spannungsmessung nach geschaltet, wird stromrichtig gemessen, denn die Spannung am Ausgang ist um den Spannungsabfall des Strommesswiderstands (Shunt) geringer. Je nach festzulegendem Messschwerpunkt, ist eine der beiden Anordnungen vorzuziehen.

In einer weiteren bevorzugten Ausführungsform der Erfindung ist die Stromsenke 9 der erfinderischen Prüfeinrichtung derart angepasst und optimiert, dass das erfinderische Prüfverfahren, insbesondere das Strommessverfahren der Kommunikationsschaltung 2 auch bei Verwendung eines beliebigen Kommunikationsprotokolls vorteilhaft anwendbar ist. Die Modulation der Signalimpulse für die Kommunikation zwischen Teilnehmerschleife 11 und Kommunikationsschaltung 2 kann dabei bis zur Hochfrequenzmodulation erfolgen.

Diese Ausführungsform ist insbesondere dann vorteilhaft, wenn Kommunikationsprotokolle für Teilnehmer 12 verschiedener Hersteller Verwendung finden, da sich die Modulationsarten und Signalfrequenzen der verschiedenen Hersteller voneinander. Unterscheiden.
So werden die Schleifenteilnehmer 12 durch die BMZ adressiert und ihre Daten auf der Basis einer beliebigen Modulation der Versorgungsspannung übertragen. Die Teilnehmer 12 antworten ihrerseits durch irgendeine Modulation ihrer Antwortstromimpulse.
So kann beispielsweise eine Pulslängenmodulation mit Erhöhung der Versorgungsspannung zur Datenübertragung und als Protokoll für die Kommunikation mit den Schleifenteilnehmern 12 Verwendung finden.
Die Teilnehmer antworten danach in einem speziellen Protokoll Bit für Bit, in dem von der BMZ durch Spannungspulse definierten Bit-Fenster. Durch eine auf diese Einsatzfälle entsprechend angepasste und optimierte Stromsenke 9 ist das erfindungsgemäße Prüfverfahren für verschieden Modulationsprotokolle anwendbar.

Die erfindungsgemäße Integration einer Stromsenke 9 in die Kommunikationsschaltung 2 der Brandmeldezentrale 1 erlaubt eine schnelle und sichere Kalibrierung der Strommessschaltung der BMZ.
Dadurch ist eine interne Funktionsprüfung der Kommunikationsschaltung 2 der BMZ bei abgeschalteter Teilnehmerschleife 11 und ohne reale externe Schleifenteilnehmer 12 möglich. Somit können insbesondere die Funktionen Senden und Empfangen von Protokolldaten der Kommunikationsschaltungn 2 auf Funktionsfähigkeit überprüft werden.

Das vorgestellte Prüfverfahren und die erfinderische Prüfeinrichtung haben insbesondere den Vorteil, dass eine regelmäßige und in beliebigen Zeitintervallen wiederholbare Testmöglichkeit für wichtige Funktionseinheiten einer GMZ/BMZ zur Verfügung gestellt wird, ohne das wichtige Adressen auf der Teilnehmerschleife blockiert werden. Weiterhin können die häufig mit den gegenwärtigen Prüfungen verbundenen auftretenden fehlerhaften oder verwirrenden Störmeldungen vermieden werden.

### Bezugszeichenliste

- 1: Gefahrenmeldezentrale, Brandmeldezentrale
- 2: Kommunikationsschaltung (3, 6, 7, 8, 9, 10)
- 3: Steuereinheit mit Mikroprozessor-System, oder Mikrocontroller
- 4: Spannungsversorgung der GMA/BMA
- 5: Spannungsversorgung der Teilnehmerschleife 11
- 6: Spannungspulserzeugung
- 7: Spannungsmesseinheit
- 8: Strommesseinheit
- 9: Teilnehmersimulationseinheit
- 9a: realer Teilnehmer als Teilnehmersimulationseinheit 9
- 10: Ausgangsstufe
- 11: Teilnehmerschleife (bestehend aus Verbindungsleitung 16 und Teilnehmern 12)
- 12: Schleifenteilnehmer, Teilnehmer (Melder, Brandmelder, Alarmgeber...)
- 13: einstellbare Stromsenke oder mehrstufige Stromsenke (nicht dargestellt)
- 14: Transistor 1 der Stromsenke
- 15: Transistor 2 der Stromsenke
- 16: Verbindungsleitung
- 17: Signaleingang der Stromsenke 9
- 18: Referenzdiode 3 Stromsenke 9
- 19: Transistor 4 der Stromsenke 9
- 20: Eingang Versorgungsspannung der Teilnehmerschleife 11
- 21: DA-Ausgang des Mikrocontrollers aus der Steuereinheit 3
- 22: Transistor der einstellbaren Stromsenke 13

## Patentansprüche

1. Prüfeinrichtung für Gefahrenmeldeanlagen, wobei die Gefahrenmeldeanlage eine Gefahrenmeldezentrale (1) aufweist, welche über mindestens eine, vorzugsweise als Ringbussystems ausgebildete Teilnehmerschleife (11) mit einer Vielzahl von Teilnehmern (12) verbunden ist und in der mindestens eine Kommunikationsschaltung (2) zur Kommunikation mit den einzelnen Teilnehmern (12) und deren Steuerung angeordnet ist,
**dadurch gekennzeichnet, dass**
die Kommunikationsschaltung (2) folgende Funktionseinheiten umfasst,
- eine Spannungsversorgung (5) der Teilnehmerschleife (11)
- eine als Mikroprozessor oder Mikrocontroller ausgebildete Steuereinheit (3),
- eine Spannungsimpulserzeugung (6),
- eine Spannungsmesseinheit (7),
- eine Strommesseinheit (8),
- eine Ausgangsstufe (10),
- und mindestens eine Teilnehmersimulationseinheit (9), wobei die
mindestens eine Teilnehmersimulationseinheit (9) zur Prüfung der Funktionalität der Strommesseinheit (8) der Kommunikationsschaltung (2) und damit der Gefahrenmeldezentrale (1) vorgesehen und angeordnet ist und die Prüfung der Funktionalität der Strommesseinheit (8), sowie der gesamten Kommunikationsschaltung (2) mittels Softwareimplementation der Steuereinheit (3) erfolgt.

2. Prüfeinrichtung nach Anspruch 1,
**dadurch gekennzeichnet, dass**
die Teilnehmersimulationseinheit (9) vollständig in die Kommunikationsschaltung (2) der Gefahrenmeldezentrale (1) integriert ist oder alternativ extern angeordnet wird.

3. Prüfeinrichtung nach Anspruch 2,
**dadurch gekennzeichnet, dass** die Steuereinheit (3) als Mikroprozessor oder Mikrocontroller ausgebildet ist und die Funktionseinheiten (3, 5 bis 10) in folgender Reihenfolge hintereinander geschaltet sind;
- Spannungsversorgung (5),
- Spannungsimpulserzeugung (6),
- Spannungsmesseinheit (7),
- Strommesseinheit (8),
- Teilnehmersimulationseinheit (9),
- Ausgangsstufe (10)
Anschluss der Teilnehmerschleife (11) mittels Verbindungsleitung (16) und wobei die Funktionseinheiten (6 bis 10) signaltechnisch mit der Steuereinheit (3) verschaltet sind, wobei die Spannungsmesseinheit (7) und die Strommesseinheit (8) in ihrer Anordnung und Schaltungsreihenfolge vertauschbar sind.

4. Prüfeinrichtung nach Anspruch 1 oder 2,
**dadurch gekennzeichnet, dass**
die Teilnehmersimulationseinheit (9) als realer Teilnehmer (9a) mit einer eigenen Teilnehmeradresse und einer eigenen elektronischen Steuerung ausgebildet und als vollständig eigenständiges Modul oder Bestandteil der Kommunikationsschaltung (2) in der Gefahrenmeldezentrale (1) angeordnet ist und wobei der reale Teilnehmer (9a) speziell für diese Zwecke ausgebildet ist, sowie ein entsprechend angepasstes Board und einen Mikroprozessor oder Mikrokontroller aufweist.

5. Prüfeinrichtung nach Anspruch 1 - 3,
**dadurch gekennzeichnet, dass**
die Teilnehmersimulationseinheit als Stromsenke (9) ausgebildet ist, deren Steuerung und Signalauswertung durch einen Mikroprozessor oder einen Mikrocontroller der Steuereinheit (3) erfolgt, wobei die Eingangstransistoren (14, 15) der Stromsenke (9) über die Signalleitung (17) mit dem Mikrocontroller-Port oder dem Mikroprozessor der Steuereinheit (3) der Kommunikationsschaltung (2) signal- und schaltungstechnisch verbunden sind.

6. Prüfeinrichtung nach Anspruch 5,
**dadurch gekennzeichnet, dass**
die Stromsenke (9) als Konstantstromsenke, als mehrstufige Stromsenke oder als mittels Mikrocontroller oder Mikroprozessor einstellbare Stromsenke (13) ausgebildet ist, wobei sie je nach Einsatzgebiet derart angepasst und ausgebildet ist, dass jedes beliebige Kommunikationsprotokoll verschiedener Hersteller von Teilnehmern (12), wie etwa eine Pulslängenmodulation oder eine Hochfrequenzmodulation zur Modulation der Signalimpulse der Kommunikationsschaltung (2) und auf der Teilnehmerschleife (11) verwendbar ist.

7. Prüfeinrichtung nach einem der vorhergehenden Ansprüche 1 bis 6,
**dadurch gekennzeichnet, dass**
die Gefahrenmeldeanlage als Brandmeldeanlage und die Gefahrenmeldezentrale (1) als Brandmelde- oder Löschzentrale (1) ausgebildet ist, wobei die Verbindungsleitung (16) als Ringbussystem ausgebildet ist und die Teilnehmer (12) als Signalgeber, Melder, Brandmelder, Multifunktionsmeldesysteme, automatische optische, oder akustische Alarmgeber, Ansteuerungen und Schaltungen für Klimaanlagen, Geräteabschaltungen, Löschanlagen und Fernalarmgeber oder dergleichen ausgebildet sind.

8. Verfahren zur Prüfung der Strommesseinheit (8) der Kommunikationsschaltung (2) einer Gefahrenmeldeanlage (1) unter Verwendung einer Prüfeinrichtung nach einem oder mehreren der vorhergehenden Ansprüche 1 bis 7,
**dadurch gekennzeichnet, dass**
die Prüfung der Strommesseinheit (8) mit Hilfe einer Teilnehmersimulationseinheit (9) durchgeführt wird.

9. Verfahren nach Anspruch 8,
**dadurch gekennzeichnet, dass**
die Prüfung der Strommesseinheit (8) der Gefahrenmeldezentrale (1) mittels der als Stromsenke (9), mehrstufige Stromsenke (13) oder einstellbare Stromsenke (13) ausgebildete Teilnehmersimulationseinheit (9) durch folgenden Ablauf erfolgt:
- Trennung der Teilnehmerschleife (11) von der Gefahrenmeldezentrale (1) durch die Ausgangsstufe (10) der Kommunikationsschaltung (2),
- Koordinierung und Steuerung der Funktionen und Schaltschemen der Funktionseinheiten (6 bis 10) durch die als Mikroprozessor-System ausgebildete oder einen Mikrocontroller aufweisende Steuereinheit (3),
- Aktivierung der Stromsenke (9) über den Mikrocontroller-Port der Steuereinheit (3).

10. Verfahren nach Anspruch 9,
**dadurch gekennzeichnet, dass**
die Prüfung der Strommesseinheit (8) der Kommunikationsschaltung (2) durch Strommessungen mittels Softwareimplementation, der als Mikroprozessor oder Mikrocontroller ausgebildeten Steuereinheit (3) und der Teilnehmersimulationseinheit (9) nach folgendem Messablauf durchgeführt wird:
a - Messung des Ruhestroms der Kommunikationsschaltung (2),
b - Einschalten der Stromsenke (9),
c - Erneute Strommessung des Gesamtstrom aus Stromsenke (9) und Kommunikationsschaltung (2),
d - Abschalten der Stromsenke (9),
e - Prüfung des Ruhestroms, auf Wertunterschiede gegenüber der Messung a,
f - Ermittlung der Stromerhöhung aus der Differenz zwischen Gesamtstrom und Ruhestrom und Prüfung der festgelegten Stromerhöhung auf zulässigen Wert.

11. Verfahren nach einem der vorhergehenden Ansprüche,
**dadurch gekennzeichnet, dass**
der durch die Softwareimplementation der Steuereinheit (3) der Kommunikationsschaltung (2) vorgesehene Prüfablauf einer Teilnehmerschleife (11) mit Teilnehmern (12) folgende Verfahrensschritte umfasst,
a - Schleifenspannung einschalten,
b - Schleifen-Ruhestrom messen und mit dem Sollwert vergleichen,
c - Schleifenspannung messen und mit dem Sollwert vergleichen,
d - Spannungsimpuls mit Spannungsimpulserzeugung (6) einschalten, die Impulsspannungshöhe mit der Spannungsmesseinheit (7) messen und mit dem Sollwert vergleichen. Spannungsimpuls wieder ausschalten,
e - Konstantstromsenke (9) einschalten, den Strom messen, die Differenz zum Ruhestrom ermitteln und mit dem Sollwert vergleichen, Stromsenke (9) wieder ausschalten,
f - nach Erreichen der Sollwerte, wird die Ausgangsstufe (10) zur Aktivierung der Kommunikation mit den Teilnehmern (12) der Teilnehmerschleife (11) zugeschaltet.

12. Verfahren nach Anspruch 11,
**dadurch gekennzeichnet, dass**
mit der, als über den DA-Ausgang des Mikrocontrollers (3) einstellbaren Stromsenke (9) weitere unterschiedliche Testströme der Strommesseinheit (8) überprüft werden, wodurch auch weitere Fehler der Nichtlinearität in der Strommessung erkannt werden.

13. Verfahren nach einem der vorhergehenden Ansprüche,
**dadurch gekennzeichnet, dass**
die Prüfung der Strommesseinheit (8) der Kommunikationsschaltung (2) mit der vorzugsweise als Stromsenke ausgebildeten Teilnehmersimulationseinheit (9) in beliebigen Zeitabständen und auch während des Betriebs der Teilnehmerschleife (11) erfolgt, beispielsweise stündlich, wie in Anlehnung an die Prüfung der internen Speicher der Prozessoren der Teilnehmer (12).

14. Verfahren nach einem der vorhergehenden Ansprüche,
**dadurch gekennzeichnet, dass**
die Steuerung der Stromsenke (9) mittels Mikrocontroller derart erfolgt, dass als simulierte Antwort eines Teilnehmers (12) ein Impuls oder eine Impulsfolge erzeugt wird.

## Claims

1. A testing device for hazard alarm systems, the hazard alarm system exhibiting a hazard alarm control panel (1) that is connected via at least one subscriber device loop (11), preferably designed as a ring bus system, to a multiplicity of subscriber devices (12) and in which at least one communication circuit (2) is arranged for communication with the individual subscriber devices (12) and their control,
**characterized in that**
the communication circuit (2) comprises the following functional units:
- a voltage supply (5) of the subscriber device loop (11),
- a control unit (3) configured as a microprocessor or a microcontroller,
- a voltage pulse generator (6),
- a voltage measurement unit (7),
- a current measurement unit (8),
- an output stage (10),
- and at least one subscriber device simulation unit (9), wherein
at least one subscriber device simulation unit (9) is provided and arranged for testing the functionality of the current measurement unit (8) of the communication circuit (2) and thus of the hazard alarm control panel (1), and wherein testing the functionality of the current measurement unit (8) as well as of the entire communication circuit (2) takes place by means of software implementation of the control unit (3).

2. The testing device according to claim 1,
**characterized in that**
the subscriber device simulation unit (9) is fully integrated into the communication circuit (2) of the hazard alarm control panel (1) or as an alternative is disposed externally.

3. The testing device according to claim 2,
**characterized in that** the control unit (3) is configured as a microprocessor or microcontroller and the functional units (3, 5 to 10) are switched in series in the following sequence:
- voltage supply (5),
- voltage pulse generator (6),
- voltage measurement unit (7),
- current measurement unit (8),
- subscriber device simulation unit (9),
- output stage (10),
connection of the subscriber device loop (11) by means of a connecting line (16) and wherein the functional units (6 to 10) are connected to the control unit (3) by means of signal technology, wherein the voltage measurement unit (7) and the current measurement unit (8) are interchangeable in terms of their placement and circuit sequence.

4. The testing device according to claim 1 or 2,
**characterized in that**
the subscriber device simulation unit (9) is configured as a real subscriber device (9a) having its own subscriber device address and its own electronic control, and is disposed in the hazard alarm control panel (1) as a completely independent module or an integral part of the communication circuit (2) and wherein the real subscriber device (9a) is specifically configured for these purposes and exhibits a board specifically adapted and a microprocessor or a microcontroller.

5. The testing device according to claim 1 - 3,
**characterized in that**
the subscriber device simulation unit is configured as a current sink (9) whose control and signal evaluation takes place by a microprocessor or a microcontroller of the control unit (3), wherein the input transistors (14, 15) of the current sink (9) are connected by way of the signal line (17) to the microcontroller port or the microprocessor of the control unit (3) of the communication circuit (2) in terms of signal and circuit technology.

6. The testing device according to claim 5,
**characterized in that**
the current sink (9) is configured as a constant current sink, as a multi-stage current sink, or as an adjustable current sink (13) that can be adjusted by means of a microcontroller or microprocessor, wherein the current sink is adapted and configured according to its field of use so that any communication protocol of various manufacturers of subscriber devices (12) can be used such as pulse length modulation or radio frequency modulation for modulating the signal pulses of the communication circuit (2) and on the subscriber device loop (11).

7. The testing device according to one of the preceding claims 1 to 6,
**characterized in that**
the hazard alarm system is configured as a fire alarm system, and the hazard alarm control panel (1) is configured as a fire detection and/or extinguishing control panel (1), wherein the connecting line (16) is configured as a ring bus system and the subscriber devices (12) are designed as signal transmitters, detectors, fire detectors, multi-functional alarm systems, automatic optical or acoustic alarm signaling devices, controls and circuits for air conditioning systems, device shut-offs, sprinkler systems, and remote alarm signaling devices or the like.

8. A method for testing the current measurement unit (8) of the communication circuit (2) of a hazard alarm system (1) using a testing device according to one or more of the preceding claims 1 to 7,
**characterized in that**
testing the current measurement unit (8) is carried out using a subscriber device simulation unit (9).

9. The method according to claim 8,
**characterized in that**
testing the current measurement unit (8) of the hazard alarm control panel (1) by means of the subscriber device simulation unit (9), designed as current sink (9), multi-stage current sink (13) or adjustable current sink (13), takes place via the following sequence:
- separation the subscriber device loop (11) from the hazard alarm control panel (1) by means of the output stage (10) of the communication circuit (2),
- coordination and control of the functions and switching schematics of the functional units (6 to 10) by means of the control unit (3) that is designed as microprocessor system or exhibits a microcontroller,
- activation of the current sink (9) via the microcontroller port of the control unit (3).

10. The method according to claim 9,
**characterized in that**
testing the current measurement unit (8) of the communication circuit (2) is carried out by current measurements by means of software implementation of the control unit (3) that is configured as a microprocessor or microcontroller, and of the subscriber device simulation unit (9) according to the following measurement sequence:
a - measuring the quiescent current of the communication circuit (2),
b - turning on the current sink (9),
c - again measuring the current of the total current from the current sink (9) and the communication circuit (2),
d - turning off the current sink (9),
e - testing the quiescent current for value differences as compared with the measurement a,
f - determining the current increase from the difference between total current and quiescent current and checking the current increase that has been established, for a permissible value.

11. The method according to one of the preceding claims,
**characterized in that**
the test sequence of a subscriber device loop (11) with subscriber devices (12) provided by software implementation of the control unit (3) of the communication circuit (2) comprises the following method steps:
a - turning on the loop voltage,
b - measuring the loop quiescent current and comparing it with the desired value,
c - measuring the loop voltage and comparing it with the desired value,
d - turning on a voltage pulse with a voltage pulse generator (6), measuring the pulse voltage level with the voltage measurement unit (7) and comparing it with the desired value. Turning the voltage pulse off again,
e - turning on the constant current sink (9), measuring the current, determining the difference from the quiescent current and comparing with the desired value, turning the current sink (9) off again,
f - after the desired values have been reached, the output stage (10) is turned on to activate communication with the subscriber devices (12) of the subscriber device loop (11).

12. The method according to claim 11,
**characterized in that**
using the current sink (9) that is adjustable by way of the DA output of the microcontroller (3), additional different test currents of the current measurement unit (8) can be checked so that also further errors in non-linearity in the current measurement can be detected.

13. The method according to one of the preceding claims,
**characterized in that**
testing of the current measurement unit (8) of the communication circuit (2) takes place with the subscriber device simulation unit (9), that is preferably designed as a current sink, at any desired time intervals and also during operation of the subscriber device loop (11), for example hourly, as in analogy to testing the internal memories of the processors of the subscriber devices (12).

14. The method according to one of the preceding claims,
**characterized in that**
control of the current sink (9) takes place by means of a microcontroller so that a pulse or a pulse sequence is generated as a simulated response of a subscriber device (12).

## Revendications

1. Dispositif de vérification pour installations d'alerte aux dangers, l'installation d'alerte aux dangers présentant une centrale d'alerte aux dangers (1) connectée à une multitude d'abonnés (12) par au moins une boucle d'abonnés (11) configurée de préférence en système de bus en anneau et comportant au moins un circuit de communication (2) destiné à la communication avec les différents abonnés (12) et à leur commande,
**caractérisé en ce que**
le circuit de communication (2) comprend les unités fonctionnelles suivantes :
- une alimentation en tension (5) de la boucle d'abonnés (11),
- une unité de commande configurée en microprocesseur ou microcontrôleur (3),
- un générateur d'impulsions de tension (6),
- une unité de mesure de tension (7),
- une unité de mesure de courant (8),
- un étage de sortie (10)
- et au moins une unité de simulation d'abonné (9),
ladite unité de simulation d'abonné (9) au moins étant prévue et disposée en vue de la vérification du bon fonctionnement de l'unité de mesure de courant (8) du circuit de communication (2) et donc de la centrale d'alerte aux dangers (1), et la vérification du bon fonctionnement de l'unité de mesure de courant (8) ainsi que de l'ensemble du circuit de communication (2) s'opérant au moyen d'une implémentation logicielle de l'unité de commande (3).

2. Dispositif de vérification selon la revendication 1,
**caractérisé en ce que**
l'unité de simulation d'abonné (9) est entièrement intégrée au circuit de communication (2) de la centrale d'alerte aux dangers (1) ou, alternativement, disposée extérieurement.

3. Dispositif de vérification selon la revendication 2,
**caractérisé en ce que**
l'unité de commande (3) est configurée en microprocesseur ou microcontrôleur, et les unités fonctionnelles (3, 5 à 10) sont montées en série dans l'ordre suivant :
- alimentation en tension (5),
- générateur d'impulsions de tension (6),
- unité de mesure de tension (7),
- unité de mesure de courant (8),
- unité de simulation d'abonné (9),
- étage de sortie (10),
avec connexion de la boucle d'usagers (11) au moyen d'une ligne de liaison (16), les unités fonctionnelles (6 à 10) étant connectées sur le plan des signaux à l'unité de commande (3), et l'unité de mesure de tension (7) et l'unité de mesure de courant (8) étant interchangeables dans leur implantation et l'ordre de leur montage.

4. Dispositif de vérification selon la revendication 1 ou 2,
**caractérisé en ce que**
l'unité de simulation d'usager (9) se présente sous la forme d'un usager réel (9a) doté de sa propre adresse d'abonné et de sa propre commande électronique et est disposée en tant que module entièrement indépendant ou partie intégrante du circuit de communication (2) dans la centrale d'alerte aux dangers (1), l'usager réel (9a) étant spécialement configuré à cet effet et présentant une carte adaptée en conséquence ainsi qu'un microprocesseur ou microcontrôleur.

5. Dispositif de vérification selon les revendications 1 - 3,
**caractérisé en ce que**
l'unité de simulation d'abonné est configurée en puits de courant (9) dont la commande et l'évaluation des signaux sont assurées par un microprocesseur ou un microcontrôleur de l'unité de commande (3), les transistors d'entrée (14, 15) du puits de courant (9) étant connectés sur le plan des signaux et du montage par la ligne de signaux (17) au port microcontrôleur ou au microprocesseur de l'unité de commande (3) du circuit de communication (2).

6. Dispositif de vérification selon la revendication 5,
**caractérisé en ce que**
le puits de courant (9) est configuré en puits de courant constant, en puits de courant à plusieurs étages ou en puits de courant réglable par microcontrôleur ou microprocesseur (13), ledit puits de courant étant adapté et configuré, selon le domaine d'utilisation, de manière à pouvoir utiliser n'importe quel protocole de communication de différents fabricants d'abonnés (12) pour la modulation des impulsions des signaux du circuit de communication (2) et sur la boucle d'abonnés (11), comme par exemple une modulation de longueur d'impulsion ou une modulation haute fréquence.

7. Dispositif de vérification selon l'une des revendications 1 à 6 précédentes,
**caractérisé en ce que**
l'installation d'alerte aux dangers est configurée en installation d'alarme incendie, et la centrale d'alerte aux dangers (1) en centrale d'alarme incendie ou d'extinction (1), la ligne de liaison (16) étant configurée en système de bus en anneau, et les abonnés (12) étant constitués de transmetteurs de signaux, détecteurs, détecteurs d'incendie, systèmes d'alarme multifonctions, dispositifs automatiques d'alarme optique ou acoustique, commandes et circuits d'installations de climatisation, disjoncteurs d'appareils, installations d'extinction et générateurs d'alarme à distance ou dispositifs analogues.

8. Méthode de vérification de l'unité de mesure de courant (8) du circuit de communication (2) d'une installation d'alerte aux dangers (1) utilisant un dispositif de vérification selon l'une ou plusieurs des revendications 1 à 7,
**caractérisée en ce que**
la vérification de l'unité de mesure de courant (8) s'opère à l'aide d'une unité de simulation d'abonné (9).

9. Méthode selon la revendication 8,
**caractérisée en ce que**
la vérification de l'unité de mesure de courant (8) de l'installation d'alerte aux dangers (1) au moyen de l'unité de simulation d'abonné (9) configurée en puits de courant (9), puits de courant à plusieurs étages (13) ou puits de courant réglable (13) s'opère selon la procédure suivante :
- séparation de la boucle d'abonnés (11) de la centrale d'alerte aux dangers (1) par l'étage de sortie (10) du circuit de communication (2),
- coordination et commande des fonctions et schémas de montage des unités fonctionnelles (6 à 10) par l'unité de commande (3) configurée en système microprocesseur ou microcontrôleur,
- activation du puits de courant (9) par le port microcontrôleur de l'unité de commande (3).

10. Méthode selon la revendication 9,
**caractérisée en ce que**
la vérification de l'unité de mesure de courant (8) du circuit de communication (2) s'opère par mesures de courant au moyen d'une implémentation logicielle de l'unité de commande (3) configurée en microprocesseur ou microcontrôleur et de l'unité de simulation d'abonné (9) selon le cycle de mesure suivant :
a -mesure du courant de repos du circuit de communication (2),
b -mise sous tension du puits de courant (9),
c - nouvelle mesure du courant total issu du puits de courant (9) et du circuit de communication (2),
d -mise hors tension du puits de courant (9),
e -vérification du courant de repos pour détection des différences de valeur par rapport à la mesure
a,
f - détermination de l'augmentation du courant à partir de la différence entre courant total et courant de repos, et vérification que l'augmentation constatée du courant a une valeur admissible.

11. Méthode selon l'une des revendications précédentes,
**caractérisée en ce que**
le cycle de vérification d'une boucle d'abonnés (11) comprenant des abonnés (12) prévu par l'implémentation logicielle de l'unité de commande (3) du circuit de communication (2) comprend les étapes suivantes :
a -application de la tension de boucle,
b -mesure du courant de repos de boucle et comparaison à la valeur de consigne,
b -mesure de la tension de boucle et comparaison à la valeur de consigne,
d -application d'une impulsion de tension par le générateur d'impulsions de tension (6), mesure de l'amplitude de l'impulsion de tension par l'unité de mesure de tension (7) et comparaison à la valeur de consigne, coupure de l'impulsion de tension,
e -mise sous tension du puits de courant constant (9), mesure du courant, détermination de la différence par rapport au courant de repos et comparaison à la valeur de consigne, remise hors tension du puits de courant (9),
f - à l'atteinte des valeurs de référence, mise en circuit de l'étage de sortie (10) en vue de l'activation de la communication avec les abonnés (12) de la boucle d'abonnés (11).

12. Méthode selon la revendication 11,
**caractérisée en ce que**
à l'aide du puits de courant (9) réglable par la sortie DA du microcontrôleur (3), on vérifie d'autres courants de test différents de l'unité de mesure de courant (8), ce qui permet de détecter également d'autres défauts de non-linéarité dans la mesure de courant.

13. Méthode selon l'une des revendications précédentes,
**caractérisée en ce que**
la vérification de l'unité de mesure de courant (8) du circuit de communication (2) à l'aide de l'unité de simulation d'abonné (9) configurée de préférence en puits de courant s'opère à intervalles de temps quelconques et également en cours de fonctionnement de la boucle d'abonnés (11), par exemple toutes les heures, comme dans le cas de la vérification des mémoires internes des processeurs des abonnés (12).

14. Méthode selon l'une des revendications précédentes,
**caractérisée en ce que**
la commande du puits de courant (9) par microcontrôleur s'opère de telle manière qu'une impulsion ou un train d'impulsions soit généré comme réponse simulée d'un abonné (12).
